# EUROPÄISCHE PATENTSCHRIFT

(11) **EP 1 390 586 B1**
(45) Veröffentlichungstag und Bekanntmachung des Hinweises auf die Patenterteilung: **22.02.2012**
(21) Anmeldenummer: 02745328.1
(22) Anmeldetag: 29.05.2002
(51) Int. Cl.: E03C 1/042, E03C 1/10

(54) **SANITÄRARMATURENBLOCK**
SANITARY FAUCET UNIT
BLOC DE ROBINETTERIE SANITAIRE

(30) Priorität: 29.05.2001 DE 10125981
(43) Veröffentlichungstag der Anmeldung: 25.02.2004
(73) Patentinhaber: Hansgrohe AG, 77761 Schiltach (DE)
(72) Erfinder: KRONENBITTER, Bernd, 77787 Nordtrach (DE)
(74) Vertreter: Patentanwälte Ruff, Wilhelm, Beier, Dauster & Partner
(86) Internationale Anmeldenummer: PCT/EP2002/005881
(87) Internationale Veröffentlichungsnummer: WO 2002/097202

(56) Entgegenhaltungen:
- EP-A- 0 455 998
- EP-A- 0 818 586
- DE-A- 2 401 869
- DE-A- 19 636 851

## Beschreibung

Die Erfindung betrifft einen Sanitärarmaturenblock, der in einer Hausinstallation üblicherweise unter Putz mit Zuleitungen für warmes und kaltes Wasser verbunden wird, und an dem oder in dem Funktionsteile der Armaturen untergebracht werden können, beispielsweise eine Mischerkartusche oder auch ein Umsteller zum Umstellen des Mischwasserausgangs zwischen einem Badewannenabgang und einem Duschabgang.

Es ist bereits ein Unterputzanschlussstück dieser Art bekannt (EP-A2 818585). Bei diesem bekannten Anschlussstück sitzt in einer von einer Anschlussfläche für eine Mischerkartusche ausgehenden Bohrung eine Belüftungseinrichtung in Form eines Mehrwegeventils.

Ebenfalls bekannt ist ein Sanitärarmaturenblock mit den Merkmalen der Oberbegriffs des Anspruchs 1 (EP-A2 818586), bei der ebenfalls in einer von einer Anschlussfläche für eine Mischerkartusche ausgehenden Fläche ein Rückflussverhinderer angeordnet ist.

Weiterhin bekannt ist eine Sanitärarmatur (EP-A1 455998), bei der eine Sicherungseinrichtung in einer Bohrung eingesetzt ist. Die Sicherheitseinrichtung enthält hintereinander geschaltet einen Rückflussverhinderer und einen Belüfter. Beide sitzen in der gleichen Aufnahme.

Der Erfindung liegt die Aufgabe zu Grunde, einen Sanitärarmaturenblock zu schaffen, der sich bei einfacher Herstellung und einfachem Aufbau gut warten lässt und der alle Sicherheitsvorschriften erfüllt.

Zur Lösung dieser Aufgabe schlägt die Erfindung einen Sanitärarmaturenblock mit den im Anspruch 1 genannten Merkmalen vor. Weiterbildungen der Erfindung sind Gegenstand von Unteransprüchen.

Der von der Erfindung vorgeschlagene Sanitärarmaturenblock enthält also einen Rückflussverhinderer, der stromab des Mischwasserausgangs der Mischerkartusche angeordnet ist, sowie einen Belüfter, der ebenfalls stromab des Mischwasserausgangs der Mischerkarlusche und auch stromab der Aufnahme des Umstellerventils angeordnet ist.

Die Mischerkartusche braucht nicht direkt in dem Sanitärarmaturenblock angeordnet zu sein. Es ist auch möglich, dass hier eine gegebenenfalls ebene Fläche vorhanden ist, die Wassereintrittsöffnungen und Wasseraustrittsöffnungen für die Mischerkartusche aufweist. Die Öffnung, die dem Mischwasserausgang aus der Mischerkartusche zugeordnet ist, soll in der obigen Beschreibung als der Mischwasserausgang der Mischerkartusche angesehen werden.

Es ist ebenfalls möglich, dass der Sanitärarmaturenblock eine Ausnehmung aufweist, in die die Mischerkartusche eingesetzt wird.

Es ist vorgesehen, dass der Rückflussverhinderer und die Belüftungseinrichtung beziehungsweise der Belüfter funktionsmäßig hintereinander geschaltet sind und sich dadurch in ihrer Wirkungsweise gegenseitig verstärken.

Insbesondere ist vorgesehen, dass der Belüfter zwischen dem Rückflussverhinderer und dem Mischwasserausgang aus dem Sanitärarmaturenblock angeordnet ist.

Gemäß der Erfindung ist vorgesehen, dass der Sanitärarmaturenblock eine Aufnahme für ein Umstellerventil aufweist, das zwischen dem ersten Mischwasserausgang aus dem Sanitärarmaturenblock und einem zweiten Mischwasserausgang aus dem Sanitärarmaturenblock umschaltet.

Insbesondere handelt es sich hierbei um einen sogenannten Brauseumsteller. Der eine Mischwasserausgang aus dem Sanitärarmaturenblock ist einem Wannenabgang zugeordnet, während der zweite Mischwasserausgang aus dem Sanitärarmaturenblock dann einem Duschabgang zugeordnet ist.

Es ist hierbei vorgesehen, dass der Rückflussverhinderer zwischen dem Anschluss für die Mischerkartusche und dem Umstellerventil angeordnet ist. Der Rückflussverhinderer ist ein Rückschlagventil, das bei Unterdruck in der Zuleitungen ein Zurücksaugen verhindert. Bei der hier gerade beschrieben Anordnungen wird sowohl das Zurücksaugen aus dem Brauseabgang als auch aus dem Wannenabgang verhindert.

Gemäß der Erfindung ist vorgesehen, dass der Belüfter zwischen dem Umsteller und dem Wannenabgang angeordnet ist. Insbesondere dann, wenn der Wannenauslauf unterhalb der Oberkante einer Badewanne angeordnet ist, so dass im ungünstigsten Fall dieser unter der Wasseroberfläche liegt, kann durch diese Anordnung der Belüftungseinrichtung eine große Sicherheit erreicht werden.

In Weiterbildung der Erfindung kann vorgesehen sein, dass die Kammer, in der der Rückflussverhinderer angeordnet ist, axial angeströmt und und/oder seitlich verlassen wird.

Erfindungsgemäß kann ebenfalls vorgesehen sein, dass die Kammer, in der der Belüfter angeordnet ist, seitlich angeströmt und/oder axial verlassen wird.

Unter seitlichem Anströmen bzw. seitlichem Abströmen kann sowohl eine radiale als auch eine tangentiale Richtung im Hinblick auf einen üblicherweise zylindrisch ausgebildeten Rückflussverhinderer bzw. Belüfter verstanden werden.

Erfindungsgemäß kann vorgesehen sein, dass der Wassereintritt und der Lufteintritt im Wesentlichen axial versetzt einander gegenüberliegend angeordnet sind. Der Belüfter und/oder der Rückflussverhinderer werden axial durchströmt. Die Belüftungsöffnungen sind radial angeordnet.

Die Erfindung schlägt vor, dass der Rückflussverhinderer und/oder der Belüfter als Patronen ausgebildet und/oder in getrennten Aufnahmen angeordnet sind. Sie können daher nicht nur einzeln eingesetzt und einzeln herausgenommen werden, sondern auch einzeln ausgetauscht werden.

Insbesondere schlägt die Erfindung vor, dass der Rückflussverhinderer und/oder der Belüfter in den jeweiligen Aufnahmen durch Stopfen, insbesondere durch Schraubstopfen, festgelegt sind. Die Aufnahmen können praktisch als zylindrische Ausnehmung ausgebildet sein, in die das entsprechende Element eingesetzt und dort durch den Schraubstopfen festgehalten wird.

In nochmaliger Weiterbildung der Erfindung kann vorgesehen sein, dass die Kammer für den Rückflussverhinderer und den Belüfter parallel zueinander angeordnet sind.

Erfindungsgemäß kann vorgesehen sein, dass die Aufnahmen für den Rückflussverhinderer und/oder für den Belüfter derart angeordnet sind, dass der Rückflussverhinderer und/oder der Belüfter ohne Abnahme der Mischerkartusche und/oder ohne Entfernen des Umstellerventils ausgetauscht werden können. Dies macht Wartungsarbeiten besonders einfach, da das Austauschen des Elementes sich sehr einfach gestalten lässt. Es braucht nur der Stopfen oder auch ein Schraubstopfen entfernt zu werden, und die jeweiligen Elemente lassen sich dann herausziehen und austauschen. Die Verschlussstopfen sind vorzugsweise auf der gleichen Seite angeordnet.

Erfindungsgemäß kann vorgesehen sein, dass der Anschluss für die Mischerkartusche und gegebenenfalls die Aufnahme für den Umsteller an gegenüberliegenden Seiten der Vorderfront des Armaturenblocks angeordnet sind, beispielsweise oben und unten.

Es kann erfindungsgemäß vorgesehen sein, dass die Eingangsanschlüsse und/oder die Ausgangsanschlüsse an einer ebenen Rückseite des Sanitärarmaturenblocks einmünden beziehungsweise ausmünden.

Weitere Merkmale, Einzelheiten und Vorzüge der Erfindung ergeben sich aus der folgenden Beschreibung einer bevorzugten Ausführungsform, den Patentansprüchen und der Zusammenfassung, deren Wortlaut durch Bezugnahme zum Inhalt der Beschreibung gemacht wird, sowie anhand der Zeichnung. Hierbei zeigen:
- Figur 1: eine perspektivische Ansicht eines Sanitärarmaturenblocks nach der Erfindung;
- Figur 2: einen Schnitt durch den Sanitärarmaturenblock;
- Figur 3: einen der Figur 2 entsprechenden Schnitt mit eingesetztem Rückflussverhinderer;
- Figur 4: eine Ansicht des Sanitärarmaturenblocks von hinten.

Der in den Figuren dargestellte Sanitärarmaturenblock ist dazu bestimmt, unter Putz an einer Wand befestigt zu werden. Seine Rückseite, siehe Figur 4, wird von einer Platte gebildet, die eine ebene Fläche bildet. An den vier Ecken sind jeweils senkrecht zu der Rückseite 1 verlaufende Bohrungen 2 vorhanden, durch die hindurch der Sanitärarmaturenblock an einer Wand festgeschraubt werden kann. In der Rückseite 1, siehe Figur 4, münden in den Sanitärarmaturenblock zwei Einlassöffnungen 3, von denen eine für den Anschluss einer Kaltwasserleitung und eine für den Anschluss einer Warmwasserleitung bestimmt ist. In der Rückseite 1 münden darüber hinaus zwei Öffnungen 4, von denen eine mit einer weiterführenden Leitung für einen Wannenabgang verbunden ist, während die andere mit einer weiterführenden Leitung für eine Brause verbunden ist, beispielsweise einer fest montierten Kopfbrause oder einem Anschluss für einen Brauseschlauch.

Der Sanitärarmaturenblock enthält in seinem vorderen Bereich eine Aufnahme 5 für einen Rückflussverhinderer und parallel dazu eine Aufnahme 6 für einen Belüfter. Beide Aufnahmen verlaufen etwa parallel zueinander und sind seitlich an dem Sanitärarmaturenblock angeordnet. An den beiden anderen Seiten, das heißt in Figur 1 oben und unten, ist eine Aufnahme 7 für einen Umsteller angeordnet und gegenüberliegend eine Aufnahme 8 für eine Mischerkartusche. Die Aufnahme 8 für eine Mischerkartusche wird von einer ebenen Fläche gebildet, in der sowohl Durchtrittsöffnungen für Wasser als auch mit Innengewinde versehene Bohrungen zum Verschrauben angeordnet sind. Von den in der Rückseite des Sanitärarmaturenblocks mündenden Öffnungen 3, 4 führen durch das Innere des Sanitärarmaturenblocks Kanäle, die die entsprechenden Wasserverbindungen herstellen. In der in Figur 1 zu sehenden Fläche 9 für den Anschluss der Mischerkartusche mündet eine Öffnung 10 für das warme Wasser und eine Öffnung 11 für das kalte Wasser. In der Fläche 9 ist eine weitere Öffnung 12 angeordnet, durch die das die Mischerkartusche verlassende Mischwasser wieder in den Sanitärarmaturenblock eintritt. Es handelt sich hier also um die Mischwasserausgangsöffnung des Mischventils.

Von dieser Mischwasserausgangsöffnung 12 führt ein Kanal innerhalb des Sanitärarmaturenblocks zu dem in den Figuren 1 bis 3 unteren Ende 13 der Aufnahme 5 für den Rückflussverhinderer. Der Schnitt in Figur 2 ist durch die Achse der Aufnahmen 5 und 6 gelegt. Der Kanal von der Mischwasserausgangsöffnung 12 zu dem unteren Ende 13 der Aufnahme 5 ist oberhalb der Schnittebene angeordnet. In die Aufnahme 5 wird, siehe Figur 3, von ihrem in den Figuren oberen offenen Ende her ein Rückflussverhinderer eingesetzt und das obere Ende mit Hilfe eines Schraubstopfens 15 verschlossen. Dieser Schraubstopfen 15 ist gegenüber der Aufnahme auch abgedichtet. Das Wasser tritt aus der Aufnahme 5, in die es axial einströmt, seitlich durch einen Schlitz 16 in die Aufnahme 7 für den Brauseumsteller ein. Dieser Kanal, der aus dem Schlitz 16 heraus führt, ist unterhalb der Schnittebene der Figur 2 und 3 angeordnet.

Aus der Aufnahme 7 für den Brauseumsteller kann das Wasser, je nach Stellung des später einzusetzenden Brauseumstellens, entweder direkt zu einer der Austrittsöffnungen 4 in der Rückseite des Sanitärarmaturenblocks oder durch den in der Schnittebene der Figur 2 zu sehenden Schlitz 17 weiter fließen. Aus dem Schlitz 17 gelangt es seitlich in die Aufnahme 6 für den Belüfter, der in ähnlicher Weise wie der Rückflussverhinderer 14 in die Aufnahme eingesetzt und mit Hilfe eines Schraubstopfens festgehalten wird. Aus der Aufnahme 6 für den Belüfter gelangt das Wasser axial durch einen weiterführenden Kanal 19, siehe Figur 3, in die Austrittsöffnung für den Wannenabgang, die in der Rückseite 1 des Sanitärarmaturenblocks ausmündet, siehe Figur 4.

Die Strömung des Wassers ist folgendermaßen. Das kalte und warme Wasser gelangen durch die entsprechenden Eingangsöffnungen 3 durch den Sanitärarmaturenblock zu den entsprechenden Öffnungen 10 und 11 in der Fläche 9, an der die Mischerkartusche angebracht wird. Von der Mischerkartusche aus tritt das Mischwasser durch die Öffnung 12 in den Kanal und strömt axial in den Rückflussverhinderer 14. Aus diesem gelangt es seitlich, das heißt entweder radial oder tangential, in die Aufnahme 7 für den Brauseumsteller Von dort kann das Wasser entweder durch den Belüfter zu dem Wannenabgang gelangen, oder direkt zu den Brauseschlauch.

Sowohl der Rückflussverhinderer 14 als auch der Belüfter können ohne Abnahme an der Mischerkartusche nur nach Abnehmen eines Deckels oder einer Rosette aus den entsprechenden Aufnahmen 5, 6 herausgenommen werden. Hierzu ist es nur erforderlich, den entsprechenden Schraubstopfen zu entfernen. Auch der Brauseumsteller selbst braucht nicht abgenommen zu werden, um den Zugang zu den beiden Elementen zu ermöglichen.

Im Rücksaugfall, das heißt wenn der Wannenabgang unter Wasser steht, die Mischwasserkartusche geöffnet ist und in der Zuleitung ein Unterdruck entsteht, verhindert die Kombination aus Rückflussverhinderer 14 und Belüfter jegliches Rücksaugen. Zunächst wird die Leitung durch den Rückflussverhinderer gesperrt, und im weiteren Unterdruckfall öffnet der Belüfter eine Öffnung, so dass Luft durch den seitlichen Schlitz 20 in dem Sanitärarmaturenblock und von dort in die Leitung gelangen kann.

## Patentansprüche

1. Sanitärarmaturenblock, mit
einem Eingangsanschluss (3) für kaltes Wasser,
einem Eingangsanschluss (3) für warmes Wasser,
einem Anschluss (9) für eine Mischerkartusche,
einem ersten Ausgangsanschluss (4) für Mischwasser für eine Brause,
einem zweiten Ausgangsanschluss (4) für Mischwasser zu einer Wanne,
einer Aufnahme (7) für ein Umstellerventil, das zwischen dem ersten und dem zweiten Mischwasserausgangsanschluss (4) umschaltet, einem Rückflussverhinderer (14), der
zwischen dem Anschluss (9) für die Mischerkartusche und der Aufnahme (7) des Umstellerventils angeordnet ist,
**gekennzeichnet durch**
einen zwischen dem Rückflussverhinderer (14) und dem zweiten Ausgangsanschluss (4) für Mischwasser wirksamen Belüfter,
der zwischen der Aufnahme (7) des Umstellerventil und dem dem zu der Wanne führenden Mischwasserausgangsanschluss (4) aus dem Sanitärarmaturenblock in einer Aufnahme (6) angeordnet ist.

2. Sanitärarmaturenblock nach Anspruch 1, bei dem eine Aufnahme (5) für den Rückflussverhinderer (14) vorgesehen ist, welche axial angeströmt und/oder seitlich verlassen wird.

3. Sanitärarmaturenblock nach einem der vorhergehenden Ansprüche, bei dem die Aufnahme (6) für den Belüfter seitlich angeströmt und axial verlassen wird.

4. Sanitärarmaturenblock nach einem der vorhergehenden Ansprüche, bei dem der Rückflussverhinderer (14) und/oder der Belüfter als Patronen ausgebildet und/oder in getrennten Aufnahmen (5, 6) angeordnet sind.

5. Sanitärarmaturenblock nach einem der vorhergehenden Ansprüche, bei dem der Rückflussverhinderer (14) und/oder der Belüfter in der jeweiligen Aufnahme (5, 6) axial festgelegt sind.

6. Sanitärarmaturenblock nach Anspruch 5, bei dem zur Festlegung ein Stopfen, insbesondere ein Schraubstopfen (15) verwendet wird.

7. Sanitärarmaturenblock nach einem der vorhergehenden Ansprüche, bei dem der Rückflussverhinderer (14) und der Belüfter parallel zueinander angeordnet sind.

8. Sanitärarmaturenblock nach einem der Ansprüche 4 bis 7, bei dem die Aufnahmen (5, 6) für den Rückflussverhinderer (14) und den Belüfter derart angeordnet sind, dass der Rückflussverhinderer (14) und/oder der Belüfter ohne Abnahme der Mischerkartusche ausgebaut werden können.

9. Sanitärarmaturenblock nach einem der vorhergehenden Ansprüche, bei dem der Anschluss (9) für die Mischerkartusche und die Aufnahme (7) für den Umsteller an gegenüberliegenden Seiten der Vorderfront des Armaturenblocks angeordnet sind.

10. Sanitärarmaturenblock nach einem der vorhergehenden Ansprüche, bei dem die Eingangsanschlüsse (3) und/oder die Ausgangsanschlüsse (4) an einer ebenen Rückseite (1) des Sanitärarmaturenblocks münden.

11. Sanitärarmaturenblock nach einem der vorhergehenden Ansprüche, bei dem die Aufnahme (6) für den Belüfter und der Wasserzustrom zu der Aufnahme (5) für den Rückflussverhinderer (14) einander gegenüber liegen.

## Claims

1. Sanitary faucet unit having
an inlet connection (3) for cold water,
an inlet connection (3) for hot water,
a connection (9) for a mixer cartridge,
a first outlet connection (4) for mixed water for a shower,
a second outlet connection (4) for mixed water to a bathtub,
a receptacle (7) for a changeover valve which switches between the first and the second mixed water outlet connection (4),
a backflow preventer (14) which
is arranged between the connection (9) for the mixer cartridge and the receptacle (7) of the changeover valve,
**characterized by**
an aerator effective between the backflow preventer (14) and the second outlet connection (4) for mixed water,
which is arranged in a receptacle (6) between the receptacle (7) of the changeover valve and the mixed water outlet connection (4) leading to the bathtub out of the sanitary faucet unit.

2. Sanitary faucet unit according to Claim 1, where a receptacle (5) for the backflow preventer (14) is provided which receives an axial inflow and/or is exited laterally.

3. Sanitary faucet unit according to one of the preceding claims, where the receptacle (6) for the aerator receives a lateral inflow and is exited axially.

4. Sanitary faucet unit according to one of the preceding claims, where the backflow preventer (14) and/or the aerator are designed as cartridges and/or arranged in separate receptacles (5, 6).

5. Sanitary faucet unit according to one of the preceding claims, where the backflow preventer (14) and/or the aerator are axially fixed inside the respective receptacle (5, 6).

6. Sanitary faucet unit according to Claim 5, where a plug, in particular a screw plug (15), is used for fixing.

7. Sanitary faucet unit according to one of the preceding claims, where the backflow preventer (14) and the aerator are arranged parallel to one another.

8. Sanitary faucet unit according to one of Claims 4 to 7, where the receptacles (5, 6) for the backflow preventer (14) and the aerator are arranged such that the backflow preventer (14) and/or the aerator can be taken out without removing the mixer cartridge.

9. Sanitary faucet unit according to one of the preceding claims, where the connection (9) for the mixer cartridge and the receptacle (7) for the changeover valve are arranged on opposite sides of the front of the faucet unit.

10. Sanitary faucet unit according to one of the preceding claims, where the inlet connections (3) and/or the outlet connections (4) open onto a flat rear face (1) of the sanitary faucet unit.

11. Sanitary faucet unit according to one of the preceding claims, where the receptacle (6) for the aerator and the water inflow to the receptacle (5) for the backflow preventer (14) are opposite one another.

## Revendications

1. Bloc de robinetterie sanitaire, avec
un raccord d'arrivée (3) pour l'eau froide,
un raccord d'arrivée (3) pour l'eau chaude,
un raccord (9) pour une cartouche de mitigeur,
un premier raccord de départ (4) d'eau mitigée vers une douche,
un second raccord de départ (4) d'eau mitigée vers une baignoire,
un logement (7) pour une vanne d'inversion qui bascule entre le premier et le second raccord de départ d'eau mitigée (4),
un clapet antiretour (14), qui
est disposé entre le raccord (9) pour la cartouche de mitigeur et le logement (7) de la vanne d'inversion,
**caractérisé par**
un aérateur agissant entre le clapet antiretour (14) et le second raccord de départ (4) d'eau mitigée,
lequel aérateur est disposé dans un logement (6) entre le logement (7) de la vanne d'inversion et le raccord de départ d'eau mitigée (4) conduisant à la baignoire à partir du bloc de robinetterie sanitaire.

2. Bloc de robinetterie sanitaire selon la revendication 1, dans lequel est prévu un logement (5) pour le clapet antiretour (14), dans lequel le flux entre axialement et/ou sort latéralement.

3. Bloc de robinetterie sanitaire selon l'une des revendications précédentes, dans lequel le logement (6) pour l'aérateur est soumis à un flux entrant latéralement et sortant axialement.

4. Bloc de robinetterie sanitaire selon l'une des revendications précédentes, dans lequel le clapet antiretour (14) et/ou l'aérateur sont conçus sous forme de cartouches et/ou disposés dans des logements séparés (5, 6).

5. Bloc de robinetterie sanitaire selon l'une des revendications précédentes, dans lequel le clapet antiretour (14) et/ou l'aérateur sont fixés axialement dans leur logement respectif (5, 6).

6. Bloc de robinetterie sanitaire selon la revendication 5, dans lequel un bouchon, en particulier un bouchon fileté (15) est utilisé pour la fixation.

7. Bloc de robinetterie sanitaire selon l'une des revendications précédentes, dans lequel le clapet antiretour (14) et l'aérateur sont disposés parallèlement l'un par rapport à l'autre.

8. Bloc de robinetterie sanitaire selon l'une des revendications 4 à 7, dans lequel les logements (5, 6) pour le clapet antiretour (14) et l'aérateur sont disposés de telle manière que le clapet antiretour (14) et/ou l'aérateur peuvent être démontés sans enlever la cartouche de mitigeur.

9. Bloc de robinetterie sanitaire selon l'une des revendications précédentes, dans lequel le raccord (9) pour la cartouche de mitigeur et le logement (7) pour l'inverseur sont disposés sur des côtés opposés de la face avant du bloc de robinetterie.

10. Bloc de robinetterie sanitaire selon l'une des revendications précédentes, dans lequel les raccords d'arrivée (3) et/ou les raccords de départ (4) aboutissent sur une face arrière (1) plane du bloc de robinetterie sanitaire.

11. Bloc de robinetterie sanitaire selon l'une des revendications précédentes, dans lequel le logement (6) pour l'aérateur et l'afflux d'eau vers le logement (5) pour le clapet antiretour (14) se font face.
